# EUROPÄISCHE PATENTSCHRIFT

(11) **EP 2 842 696 B1**
(45) Veröffentlichungstag und Bekanntmachung des Hinweises auf die Patenterteilung: **01.06.2016**
(21) Anmeldenummer: 13182345.2
(22) Anmeldetag: 30.08.2013
(51) Int. Cl.: B25D 17/06, B25D 17/24

(54) **Handwerkzeugmaschine**
Power tool
Outil électrique

(43) Veröffentlichungstag der Anmeldung: 04.03.2015
(73) Patentinhaber: HILTI Aktiengesellschaft, 9494 Schaan (LI)
(72) Erfinder: Hartmann, Markus, 87665 Mauerstetten (DE); Ludwig, Manfred, 86899 Landsberg (DE); Mössnang, Franz, 86391 Stadtbergen (DE)
(74) Vertreter: Hilti Aktiengesellschaft Corporate Intellectual Property

(56) Entgegenhaltungen:
- EP-A1- 0 663 270
- EP-A1- 2 199 030
- EP-A2- 1 602 451
- JP-A- 2005 040 880
- US-A- 5 379 848

## Beschreibung

### GEBIET DER ERFINDUNG

Die vorliegende Erfindung betrifft eine Handwerkzeugmaschine mit einem Prelldämpfer, gemäß dem Oberbegriff des Anspruchs 1. Eine solche Handwerkzeugmaschine ist aus der EP 0 663 270 A1 bekannt.

### OFFENBARUNG DER ERFINDUNG

Die erfindungsgemäße Handwerkzeugmaschine hat eine Werkzeugaufnahme zum Aufnehmen eines Werkzeugs auf einer Arbeitsachse, ein Gehäuse und ein Schlagwerk. Das Schlagwerk hat einen motorgetriebenen Erreger, einen Schläger, eine pneumatische Kammer zwischen Erreger und Schläger, welche die Bewegung des Erregers an den Schläger ankoppelt, und einen Zwischenschläger. Ein Prellstopp ist für den Schläger oder den Zwischenschläger vorgesehen, wobei der Prellstopp in einer Richtung parallel zu der Arbeitsachse, vorzugsweise der Schlagrichtung, in dem Gehäuse beweglich ist. Ein Prelldämpfer hat zwei axial zueinander versetzt und radial überlappend angeordnete Dämpfringe, auf Polymerbasis und zwei axial zwischen den Dämpfringen, angeordnete Scheiben, auf Eisenbasis. Ein erster der Dämpfringe ist in der Richtung an dem Gehäuse und ein zweiter der Dämpfringe entgegen der Richtung an dem Prellstopp abgestützt. Die
erste der Scheiben liegt in der Richtung an dem ersten der Dämpfringe an und ist entgegen der Richtung an dem Prellstopp abgestützt. Die zweite der Scheiben liegt entgegen der Richtung an dem zweiten der Dämpfringe an und ist in der Richtung an dem Gehäuse abgestützt.

Der Aufbau des Prelldämpfers ist kompakt und kann dennoch sehr hohe Belastungen dämpfen. Insbesondere erweist sich der Aufbau überlegen gegenüber einem Prelldämpfer mit nur einem Dämpfring, entweder hinsichtlich der notwendigen Abmessungen des Dämpfrings oder einer der maximalen Belastbarkeit.

### KURZE BESCHREIBUNG DER FIGUREN

Die nachfolgende Beschreibung erläutert die Erfindung anhand von exemplarischen Ausführungsformen und Figuren. In den Figuren zeigen:
- Fig. 1: einen Bohrhammer
- Fig. 2: einen Ausschnitt des Bohrhammers

Gleiche oder funktionsgleiche Elemente werden durch gleiche Bezugszeichen in den Figuren indiziert, soweit nicht anders angegeben.

### AUSFÜHRUNGSFORMEN DER ERFINDUNG

Fig. 1 zeigt als Beispiel einer bohrenden, meißelnden Handwerkzeugmaschine schematisch einen Bohrhammer **1.** Der Bohrhammer **1** hat eine Werkzeugaufnahme **2,** in welche ein Schaftende **3** eines Werkzeug, z.B. eines Bohrers oder Meißels **4,** eingesetzt werden kann. Einen primären Antrieb des Bohrhammers **1** bildet ein Motor **5,** welcher ein Schlagwerk **6** und eine Abtriebswelle **7** antreibt. Der Motor **5** kann von einem Batteriepaket **8** gespeist sein. Ein Anwender kann den Bohrhammer **1** mittels eines Handgriffs **9** führen und mittels eines Systemschalters **10** den Bohrhammer **1** in Betrieb nehmen. Im Betrieb dreht der Bohrhammer **1** den Bohrer **4** kontinuierlich um eine Arbeitsachse **11** und kann dabei den Bohrer **4** in Schlagrichtung **12** längs der Arbeitsachse **11** in einen Untergrund schlagen.

Das Schlagwerk **6** ist beispielsweise ein pneumatisches Schlagwerk **6.** Ein Erreger **13** und ein Schläger **14** sind in einem Führungsrohr **15** des Schlagwerks **6** längs der Arbeitsachse **11** beweglich geführt. Der Erreger **13** ist über einen Exzenter **16** oder einen Taumelfinger an den Motor **5** angekoppelt und zu einer periodischen, linearen Bewegung gezwungen. Eine Luftfeder gebildet durch eine pneumatische Kammer **17** zwischen Erreger **13** und Schläger **14** koppelt eine Bewegung des Schlägers **14** an die Bewegung des Erregers **13** an. Der Schläger **14** schlägt mittelbar über einen im Wesentlichen ruhenden Zwischenschläger **18** auf den Bohrer **4,** um einen Teil seines Impulses auf den Bohrer **4** zu übertragen. Das Schlagwerk **6** und vorzugsweise die weiteren Antriebskomponenten sind innerhalb eines Maschinengehäuses **19** angeordnet.

Der Zwischenschläger **18** (Döpper) ist in einer Führung **20** angeordnet, in welcher der Zwischenschläger **18** koaxial zu der Arbeitsachse **11** beweglich geführt ist. Ein Prellstopp **21** begrenzt die Bewegung in Schlagrichtung **12.** Der Prellstopp **21** hat eine Prellfläche **22,** welche radial mit dem Zwischenschläger **18** überlappt. Der Zwischenschläger **18** kommt mit einer radial vorstehenden Gegenfläche **23** an der Prellfläche **22** in Schlagrichtung **12** zum Anliegen. Der Prellstopp **21** ist zusammen mit der Führung **20** innerhalb des Gehäuse **19** beweglich angeordnet. Wenn der Zwischenschläger **18** bei einem Leerschlag gegen den Prellstopp **21** schlägt, wird der Prellstopp **21** gegenüber dem Gehäuse **19** in Schlagrichtung **12** verschoben.
Der Prellstopp **21** ist mittels eines Prelldämpfers **24** an das Gehäuse **19** angebunden. Der Prelldämpfer **24** enthält zwei Dämpfringe **25, 26.** Die beiden Dämpfringe **25**, **26** sind koaxial
zu der Arbeitsachse **11** angeordnet und umgeben den Prellstopp **21** bzw. die Führung **20.** Die beiden Dämpfringe **25, 26** sind aus einem synthetischen Kautschuk hergestellt, und können einen Schlag aufgrund ihrer Elastizität dämpfen. Die beiden Dämpfringe **25, 26** sind längs der Arbeitsachse **11** versetzt zueinander angeordnet, aber in radialer Richtung im Wesentlichen auf gleicher Höhe. Die beiden Dämpfringe **25, 26** überlappen in radialer Richtung, in der dargestellten Ausführungsform überlappen die beiden Dämpfringe **25, 26** vollständig. Die beiden Dämpfringe **25, 26** haben entsprechend näherungsweise den gleichen Durchmesser, deren Durchmesser unterscheiden sich um weniger als deren Schnurdurchmesser.
Der vordere Dämpfring **25** ist in Schlagrichtung **12** an dem Gehäuse **19** abgestützt. Bei der beispielhaft dargestellten Ausführung liegt der vordere Dämpfring **25** in Schlagrichtung **12** an einem Kragen **27** einer Hülse **28** an. Die Hülse **28** ist in Schlagrichtung **12** gegenüber dem Gehäuse **19** unbeweglich angelegt. Der hintere Dämpfring **26** liegt entgegen der Schlagrichtung **12** an einem Anschlag **29** des Prellstopps **21** an. Der Anschlag **29** kann einteilig mit dem Prellstopp **21** gebildet sein, oder durch einen Sprengring etc. mit dem Prellstopp **21** verbunden sein.
Zwischen den beiden Dämpfringen **25, 26** sind zwei Scheiben **30, 31** angeordnet. Die beiden Scheiben **30, 31** trennen die beiden Dämpfringen **25, 26** voneinander. Die vordere Scheibe **30** berührt mit ihrer in Schlagrichtung **12** weisenden Seite den vorderen Dämpfring **25.** Die hintere Scheibe **31** berührt mit ihrer entgegen der Schlagrichtung **12** weisenden Seite den hinteren Dämpfring **26.** Die beiden Scheiben **30, 31** berühren einander nicht. Der Abstand zwischen den beiden Scheiben **30, 31** ist von einem Luftspalt **32** ausgefüllt. Eine Kopplung zwischen den beiden Scheiben **30, 31** ist nicht vorgesehen. Die vordere Scheibe **30** ist entgegen der Schlagrichtung **12** an dem Prellstopp **21** abgestützt. Die beispielhafte vordere Scheibe **30** liegt an dem Anschlag **29** an. Die vordere Scheibe **30** kann sich nicht entgegen der Schlagrichtung **12** gegenüber dem Prellstopp **21** bewegen. Die vordere Scheibe **30** ist gehemmt sich der hinteren Scheibe entgegen der Schlagrichtung **12** zu nähern. Die hintere Scheibe **31** liegt in Schlagrichtung **12** ist in Schlagrichtung **12** an dem Gehäuse **19** abgestützt. Folglich kann die hintere Scheibe **31** sich nicht in Schlagrichtung **12** gegenüber dem Gehäuse **19** verschieben. Die hintere Scheibe **31** ist gehemmt, sich in Schlagrichtung **12** der vorderen Scheibe **30** zu nähern.
Die hintere Scheibe **31** ist beispielhaft als ein radial nach Innen vorstehender Kragen einer Hülse **33** gebildet. Der hintere Dämpfring **26** liegt in Schlagrichtung **12** an dem Kragen, ergo der Scheibe **31,** und in radialer Richtung an der Innenseite der Hülse **33** an. Die Hülse **33** liegt in Schlagrichtung **12** an einer Stufe **34** des Gehäuses **19** oder der Hülse **28** an. Die vordere Scheibe **30** ist beispielhaft als ein radial nach außen vorstehender Kragen einer Hülse **35** gebildet. Die vordere Scheibe **30** liegt entgegen der Schlagrichtung **12** an einer Stufe **36** des Prellstopps **21** an.
Der axiale Abstand der beiden Dämpfringe **25, 26** beschränkt sich im Wesentlichen auf die Scheiben **29, 30** und den Luftspalt **32.** Der axial kompakte Aufbau stellt sicher, dass der Prellschlag auf kurzem Weg, und etwa gleich langem Weg in die Dämpfringe **25** fließt. Insbesondere ist es vorteilhaft, dass der Prellschlag maximal einen Scheibe **30** zwischen Prellstopp **21** und Dämpfring **25** traversieren muss. Die internen Belastungen des Prelldämpfers **24** aufgrund von Streuungen des Prellschlags an Naht- / Grenzflächen wird somit gering gehalten.
Bei einem Prellschlag des Zwischenschlägers **18** in den Prellstopp **21** werden die auftretenden Kräfte auf die beiden Dämpfringe **25, 26** verteilt. Der Prellschlag wird zu einem Teil mit dem Anschlag **29** des Prellstopps **21** über den hinteren Dämpfring 26 und die hintere
Scheibe **31** in das Gehäuse **19** eingeleitet. Einen anderen Teil übergibt der Anschlag **29** an die vordere Scheibe **30,** von welcher ausgehend der andere Teil des Prellschlags den vorderen Dämpfring **25** durchläuft und in das Gehäuse **19** eingeleitet wird. Die beiden Dämpfringe **25, 26** sind gleichzeitig belastet, vorzugsweise mit einer gleich großen Kraft.

## Patentansprüche

1. Handwerkzeugmaschine mit
einer Werkzeugaufnahme (2) zum Aufnehmen eines Werkzeugs (4) auf einer Arbeitsachse (11),
einem Gehäuse (19),
einem Schlagwerk (6), das einen motorgetriebenen Erreger (13), einen Schläger (14), eine pneumatische Kammer (17) zwischen Erreger (13) und Schläger (14), welche die Bewegung des Erregers (13) an den Schläger (14) ankoppelt, und einen Zwischenschläger (18) aufweist,
einem Prellstopp (21) für den Schläger (14) oder den Zwischenschläger (18), wobei der Prellstopp (21) in einer Richtung (12) parallel zu der Arbeitsachse (11) in dem Gehäuse (19) beweglich ist,
einem Prelldämpfer (24), der zwei axial zueinander versetzt und radial überlappend angeordnete Dämpfringe (25, 26) auf Polymerbasis aufweist, wobei ein erster der Dämpfringe (25) in der Richtung (12) an dem Gehäuse (19) und ein zweiter der Dämpfringe (26) entgegen der Richtung (12) an dem Prellstopp (21) abgestützt
ist,
**dadurch gekennzeichnet,**
**dass** der Prelldämpfer (24) zwei axial zwischen den Dämpfringen (25, 26) angeordnete Scheiben (30, 31) auf Eisenbasis weiter aufweist, und dass die erste der Scheiben (30) in der Richtung (12) an dem ersten der Dämpfringe (25) anliegt und entgegen der Richtung (12) an dem Prellstopp (21) abgestützt ist und die zweite der Scheiben (31) entgegen der Richtung (12) an dem zweiten der Dämpfringe (26) anliegt und in der Richtung (12) an dem Gehäuse (19) abgestützt ist.

2. Handwerkzeugmaschine nach Anspruch 1, **dadurch gekennzeichnet, dass** die Dämpfringe (25, 26) identisch ausgebildet sind.

3. Handwerkzeugmaschine nach Anspruch 1 oder 2, **dadurch gekennzeichnet, dass** ein Luftspalt (32) längs der Arbeitsachse (11) die beiden Scheiben (30, 31) separiert.

4. Handwerkzeugmaschine nach Anspruch 3, **dadurch gekennzeichnet, dass** die zweite Scheibe (31) durch einen radial nach Innen vorstehenden Kragen einer Hülse (33) gebildet ist.

5. Handwerkzeugmaschine nach einem der vorhergehenden Ansprüche, **dadurch gekennzeichnet, dass** der Zwischenschläger (22) in der Richtung (12) nach dem Schläger (14) angeordnet ist.

## Claims

1. Hand-held power tool with a tool chuck (2) for receiving a tool (4) on a working axis (11), a housing (19), a striking mechanism (6) comprising a motor-driven exciter (13), a striker (14), a pneumatic chamber (17) between exciter (13) and striker (14) which couples the movement of the exciter (13) to the striker (14), and an intermediate striker (18), an impact stop (21) for the striker (14) or the intermediate striker (18), wherein the impact stop (21) is moveable within the housing (19) in a direction (12) parallel to the working axis (11),
an impact absorber (24) having two axially offset and radially overlapping polymer-based absorber rings (25, 26), wherein a first of the absorber rings (25) is supported against the housing (19) in the direction (12) and a second of the absorber rings (26) is supported against the impact stop (21) contrary to the direction (12)
**characterised in that** the impact absorber (24) further has two iron-based discs (30, 31) arranged axially between the absorber rings (25, 26), and that the first of the discs (30) rests against the first of the absorber rings (25) in the direction (12) and is supported against the impact stop (21) contrary to the direction (12) and the second of the discs (31) is supported against the second of the absorber rings (26) contrary to the direction (12) and is supported against the housing (19) in the direction (12).

2. Hand-held power tool according to claim 1, **characterised in that** the absorber rings (25, 26) are identical in form.

3. Hand-held power tool according to claim 1 or 2, **characterised in that** an air gap (32) along the working axis (11) separates the two discs (30, 31).

4. Hand-held power tool according to claim 3, **characterised in that** the second disc (31) is formed by a radially inward-projecting collar of a sleeve (33).

5. Hand-held power tool according to one of the preceding claims, **characterised in that** the intermediate striker (22) is arranged after the striker (14) in the direction (12).

## Revendications

1. Machine-outil manuelle comportant :
un porte-outil (2) pour recevoir un outil (4) sur un axe de travail (11),
un boîtier (19),
un mécanisme de percussion (6) comportant un excitateur entraîné par moteur (13), un percuteur (14), une chambre pneumatique (17) entre l'excitateur (13) et le percuteur (14), laquelle chambre couple le mouvement de l'excitateur (13) au percuteur (14), et un percuteur intermédiaire (18),
une butée de rebond (21) pour le percuteur (14) ou le percuteur intermédiaire (18), dans laquelle la butée de rebond (21) est mobile dans une direction (12) parallèle à l'axe de travail (11) dans le boîtier (19),
un absorbeur de choc (24) comportant deux bagues d'amortissement (25, 26) agencées axialement décalées l'une par rapport à l'autre et se chevauchant radialement, une première des bagues d'amortissement (25) étant supportée dans la direction (12) sur le boîtier (19) et une seconde des bagues d'amortissement (26) étant supportée sur la butée de rebond (21) dans la direction opposée à la direction (12),
**caractérisée en ce que**
l'absorbeur de choc (24) comporte en outre deux rondelles (30, 31) à base de fer agencées axialement entre les bagues d'amortissement (25, 26), et **en ce que** la première des rondelles (30) dans la direction (12) est en contact avec la première des bagues d'amortissement (25) et est supportée sur la butée de rebond (21) dans la direction opposée à la direction (12), et la seconde des rondelles (31) est en contact avec la seconde des bagues d'amortissement (26) dans la direction opposée à la direction (12) et est supportée sur le boîtier (19) dans la direction (12).

2. Machine-outil manuelle selon la revendication 1, **caractérisée en ce que** les bagues d'amortissement (25, 26) sont formées à l'identique.

3. Machine-outil manuelle selon la revendication 1 ou 2, **caractérisée en ce qu'**un entrefer (32) sépare les deux rondelles (30, 31) le long de l'axe de travail (11).

4. Machine-outil manuelle selon la revendication 3, **caractérisée en ce que** la seconde rondelle (31) est formée par une collerette d'une douille (33) faisant radialement saillie vers l'intérieur.

5. Machine-outil manuelle selon l'une des revendications précédentes, **caractérisée en ce que** le percuteur intermédiaire (18) est agencé en aval du percuteur (14) dans la direction (12).
